# EUROPÄISCHE PATENTSCHRIFT

(11) **EP 2 584 133 B1**
(45) Veröffentlichungstag und Bekanntmachung des Hinweises auf die Patenterteilung: **19.03.2014**
(21) Anmeldenummer: 11185762.9
(22) Anmeldetag: 19.10.2011
(51) Int. Cl.: E06B 1/62

(54) **Verfahren zur Abdichtung bei der Fenstersanierung**
Method for producing a seal in window renovation
Procédé d'étanchéification lors du nettoyage de fenêtres

(43) Veröffentlichungstag der Anmeldung: 24.04.2013
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 333 177
- DE-U1-202005 013 196
- DE-U1-202010 008 720

## Beschreibung

Die Erfindung betrifft ein Verfahren zur Abdichtung bei der Fenstersanierung.

Üblicherweise werden bei der Fenstersanierung zunächst die alten Fensterrahmen aus dem Mauerwerk entfernt, z.B. mittels geeigneter Fensterfugensäge. Dabei wird sowohl der Innenputz als auch der Außenputz entlang einer geraden, scharf definierten Kante vom alten Fensterrahmen getrennt und anschließend entnommen. Dadurch hinterlässt das alte demontierte Fenster zwischen Innenputz und Außenputz eine umlaufende kanalförmige Ausnehmung, die sich bis zum Rohmauerwerk oder sogar in dieses hinein erstreckt. Derartige Ausnehmungen sind unterschiedlich tief, in der Regel zwischen 10 mm und 100 mm.

Üblicherweise besitzen moderne Fensterrahmen eine größere Breite als alte Fensterrahmen, sodass beim Einbau der neuen Fenster der Fensterrahmen nicht mehr in die Ausnehmung eingesetzt wird, sondern außerhalb der Ausnehmung verbleibt. Die umlaufende Ausnehmung muss im eingebauten Zustand des neuen Fensters mit einem Dichtungs- und Isoliermaterial gefüllt sein, so dass der Raum zwischen dem Boden der Ausnehmung und dem neuen Fensterrahmen im Sinne einer guten Gebäudeisolierung entsprechend den allgemein anerkannten Regeln der Technik abgedichtet ist.

Zur Abdichtung der Ausnehmung dienen dabei bislang beispielsweise eingespritzte Polyurethanortschäume oder Mineralfaserdämmstoffe. Ebenso kommt die Anwendung von Dichtbändern aus Weichschaum in Frage.

DE 20 2005 013 196 U1 offenbart ein Verfahren zur Abdichtung für Blendrahmen.

Bei letzterer Option wurden bislang Weichschaum-Dichtbänder in vorteilhaften Ausführungsformen direkt am neuen Fensterrahmen angebracht. So ist beispielsweise aus DE 10 2008 025 019 A1 ein mit einem Weichschaum-Dichtband ausgestatteter Fensterrahmen bekannt. Das Dichtband lässt sich zwischen zwei winkelförmigen Enden zweier Randprofilleisten des Fensterrahmens fixieren, indem eine biegesteife Schicht, auf der der Weichschaumstoff angeordnet ist, in den Zwischenraum zwischen den Profilleisten eingebracht wird und durch die winkelförmigen Enden gegen ein Herausrutschen gesichert wird. Durch Zerstörung der biegesteifen Schicht wird der Schaumstoff schließlich zur Expansion freigegeben und dichtet damit den Fensterrahmen in Richtung des Mauerwerks ab. Bei der zuvor genannten Fenstersanierung ist die biegesteife Schicht allerdings in der gewünschten Einbauposition des neuen Fensterrahmens nur schwer zugänglich, und außerdem kann eine vollständige Abdichtung der Ausnehmung mit dem Weichschaumband nicht überprüft werden. Mit anderen Worten ist die hier beschriebene Kombination von Fensterrahmen mit bereits daran vormontiertem Dichtband für die oben beschriebene Fenstersanierung nicht optimal geeignet.

Ähnliches gilt für Kombinationen von Fensterrahmen mit daran vormontierten Dichtbändern gemäß EP 2 333 177 A1 oder EP 2 336 442 A1. In diesen beiden Dokumenten weist das Dichtband wiederum eine Schicht aus Weichschaum und eine biegesteife Schicht auf. Hier muss die biegesteife Schicht zur Freigabe des Weichschaums nicht zerstört werden, und der Weichschaum ist auf der dem Mauerwerk zugewandten Seite der biegesteifen Schicht angeordnet. Die biegesteife Schicht ist schließlich mittels verschiedener Befestigungsmechanismen in Profilkanälen des Fensterrahmens vormontiert.

Ein ähnliches Dichtprofil ist aus DE 20 2010 008 720 U1 bekannt, die als nächstkommender Stand der Technik angesehen wird. Dieses Dichtprofil umfasst eine biegesteife Schicht, die durch eine Klebeverbindung fest mit einem Rahmenprofil eines Fensters verbunden wird. Außerdem ist auf der biegesteifen Schicht ein Weichschaumband angebracht, das zunächst von einer Abdeckung in komprimiertem Zustand gehalten wird. Zum Einbau wird die biegesteife Schicht des Dichtprofils zunächst an dem Rahmenprofil des Fensters angeklebt und anschließend wird das Fenster in die gewünschte Mauerwerksöffnung eingeführt. Anschließend wird die Abdeckung entfernt, sodass sich das Weichschaumband in Richtung Mauerwerk ausdehnen kann und somit die Fuge zwischen Rahmenprofil und Mauerwerk abdichtet.

Der vorliegenden Erfindung liegt die Aufgabe zugrunde, ein Verfahren zur Abdichtung bei der Fenstersanierung zu schaffen, mit dem die Abdichtung des neuen Fensterrahmens im Mauerwerk auf effiziente und sichere Weise gewährleistet werden kann und das gleichzeitig auf einfache Weise vom Handwerker durchgeführt werden kann.

Diese Aufgabe wird durch die Merkmale des Anspruchs 1 gelöst.

Erfindungsgemäß umfasst das Verfahren zur Abdichtung bei der Fenstersanierung folgende Schritte:
- Bereitstellen eines Dichtbands, das eine erste Schicht aus weichem, sich nach Kompression zurückstellenden Schaumstoff und eine zweite Schicht aus einem biegesteifen Material aufweist;
- Einfügen des Dichtbands in eine kanalförmige Ausnehmung eines Mauerwerks, das von einem Boden und zwei Seitenwänden begrenzt ist und einen offenen Zugangsabschnitt aufweist, wobei die erste Schicht des Dichtbands in Richtung des Bodens der Ausnehmung ausgerichtet wird und in eingefügtem Zustand zumindest teilkomprimiert ist;
- zumindest vorübergehendes Einschränken der Ausdehnung der ersten Schicht des Dichtbands durch Verklemmen der zweiten Schicht direkt an den Seitenwänden der Ausnehmung oder indirekt an den Seitenwänden der Ausnehmung unter Zwischenschaltung eines Klemmhilfsmittels, oder zumindest vorübergehendes Einschränken der Ausdehnung der ersten Schicht des Dichtbands mittels mehrerer Rückhalteelemente, die auf die zweite Schicht des Dichtbands eine Rückhaltefunktion ausüben, wobei während der zumindest vorübergehenden Einschränkung der Ausdehnung der ersten Schicht des Dichtbands ein Fensterrahmen im Bereich der mit dem Dichtband gefüllten Ausnehmung eingesetzt wird.

Mit einem solchen Verfahren kann eine vollständige und sichere Abdichtung bzw. Isolierung einer kanalförmigen Ausnehmung eines Mauerwerks gewährleistet werden, ohne dass der Einbau des neu einzusetzenden Fensterrahmens behindert wird.

Ebenfalls wird auf diese Weise ein zweistufiger Prozess geschaffen, gemäß dem zunächst die kanalförmige Ausnehmung im Mauerwerk mit einem Dichtband versehen wird, das zumindest vorübergehend im teilkomprimierten Zustand gehalten wird und erst nach dem Einsetzen des Fensterrahmens sich gegen diesen ausdehnt.

In einer ersten Ausführungsform umfassen die Rückhalteelemente Schrauben oder Nägel, die nach dem Einfügen des Dichtbands in die Ausnehmung durch das Dichtband hindurch im Boden oder den Seitenwänden der Ausnehmung verankert werden, wobei deren Köpfe die Rückhaltefunktion auf die zweite Schicht des Dichtbands ausüben. Auf diese Weise wird eine sichere, nicht lösbare Verbindung zwischen Mauerwerk und biegesteifer Schicht des Dichtbands in festem Abstand hergestellt.

In einer anderen bevorzugten Ausführungsform umfassen die Rückhaltelemente flache Halteleisten, die die Rückhaltefunktion auf die zweite Schicht des Dichtbands ausüben. Auf diese Weise kann das Dichtband flächig in teilkomprimiertem Zustand gehalten werden, ohne dass das Einsetzen des neuen Fensterrahmens behindert wird.

In einer Weiterbildung dieser Ausführungsform umfassen die Rückhalteelemente außerdem Schrauben oder Nägel, die nach dem Einfügen des Dichtbands in die Ausnehmung durch das Dichtband hindurch im Boden oder den Seitenwänden der Ausnehmung verankert werden, wobei die Köpfe der Schrauben oder Nägel aus der zweiten Schicht des Dichtbands geringfügig vorstehen. Außerdem weisen die flachen Halteleisten in ihrem Mittelabschnitt eine Öffnung auf und werden zwischen den Köpfen der Schrauben oder der Nägel und dem Dichtband angeordnet, wobei der Mittelabschnitt der flachen Halteleisten im eingesetzten Zustand der Halteleisten von unten an den Köpfen der Schrauben oder der Nägel anliegt.

Damit wird zum einen an mehreren Stellen die Rückhaltefunktion des Dichtbands in der Ausnehmung bei gleichzeitigem Einhalten einer vorbestimmten Ausdehnung des Dichtbands sichergestellt, während nach dem Einsetzen des neuen Fensterrahmens die flachen Halteleisten auf einfache Weise wieder entfernt werden können und somit das Dichtband sich bis gegen den Fensterrahmen ausdehnen kann.

Zur maßgeschneiderten Abstandswahrung liegen zwei Seitenabschnitte der flachen Halteleisten dabei im eingesetzten Zustand der Halteleisten am Mauerwerk zu beiden Seiten der Ausnehmung auf.

In einer alternativen Ausführungsform wird das gezielte Lösen der Rückhaltefunktion durch Ziehen an mindestens einem seitlich abragenden Zugelement bewirkt, welches eine Kraft auf die zweite Schicht ausübt.

Dabei ist das Zugelement vorzugsweise fest mit der zweiten Schicht des Dichtbands verbunden, und es kann beispielweise als folienhafte Zuglasche ausgebildet sein.

Die Abdichtfunktion und Handhabung des Dichtbands wird weiterhin dadurch verbessert, dass die zweite Schicht des Dichtbands aus einem biegesteifen Schaumstoff gebildet ist.

In einer alternativen oder ergänzenden Variante kann die zweite Schicht des Dichtbands zweiseitig über die erste Schicht des Dichtbands vorstehende Klemmabschnitte zur Klemmung an den Seitenwänden der Ausnehmung aufweisen. Dadurch wird unabhängig von der Form und Oberflächenbeschaffenheit der Seitenwände der Ausnehmung eine sichere Klemmung des Dichtbands in der Ausnehmung ohne Einsatz weiterer Hilfsmittel gewährleistet.

Zur Verbesserung der Handhabung sind die erste Schicht und die zweite Schicht des Dichtbands vorzugsweise fest miteinander verbunden.

Zum Verbessern der Abdichteigenschaften und für ein geschmeidigeres Anliegen des Dichtbands am eingesetzten Fensterrahmen weist das Dichtband vorzugsweise eine dritte Schicht aus weichem Schaumstoff auf, die an der der ersten Schicht gegenüberliegenden Seite der zweiten Schicht fest mit der zweiten Schicht des Dichtbands verbunden ist.

Um auch bei unebenem Boden der Ausnehmung eine sichere Abdichtung der Ausnehmung und eine konturbezogene Anpassung des Weichschaums zu gewährleisten, weist die erste Schicht des Dichtbands in einer speziellen Ausführungsform eine Mehrzahl von dreidimensionalen Schaumstoffsegmenten auf, die durch Einschnitte, welche sich von der der zweiten Schicht des Dichtbands abgewandten Oberseite aus in die erste Schicht des Dichtbands erstrecken, voneinander getrennt sind, wobei sich die Schaumstoffsegmente im expandierten Zustand der ersten Schicht über mindestens 50 % ihrer Höhe, vorzugsweise mindestens 60% ihrer Höhe mehr bevorzugt mindestens 70 % ihrer Höhe, noch mehr bevorzugt mindestens 90% ihrer Höhe erstrecken.

Zur Vereinfachung der Herstellung und zur Bildung von gleichmäßigen Schaumstoffsegmenten erstreckt sich dabei vorzugsweise eine Mehrzahl von Einschnitten im Wesentlichen parallel zu den Seitenwänden der Ausnehmung, und eine andere Mehrzahl von Einschnitten im Wesentlichen senkrecht zu den Seitenwänden der Ausnehmung, so dass die Schaumstoffsegmente eine rechteckige Grundform aufweisen. Alternativ können sich die Einschnitte schräg zu den Seitenwänden der Ausnehmung erstrecken, so dass die Schaumstoffsegmente eine rautenförmige Grundform aufweisen. Auch andere geometrische Formen sind denkbar, ebenso die Verwendung von Noppenschaum.

Weitere Merkmale und Vorteile der vorliegenden Erfindung ergeben sich aus der nachfolgenden Beschreibung unter Bezugnahme auf die Zeichnungen.
- Fig. 1: ist eine Querschnittsansicht einer kanalförmigen Ausnehmung in einem Mauerwerk eines Gebäudes;
- Fig. 2a-2c: sind Querschnittsansichten des Mauerwerks aus Fig. 1, mit denen die aufeinanderfolgenden Schritte des Abdichtens bei der Fenstersanierung gemäß einer ersten Ausführungsform der Erfindung dargestellt sind;
- Fig. 3: ist eine Querschnittsansicht des Mauerwerks aus Fig. 1 mit eingesetztem Fensterrahmen und einer alternativen Ausgestaltung der Abdichtung;
- Fig. 4: ist eine Querschnittsansicht des Mauerwerks aus Fig. 1 mit eingesetztem Fensterrahmen und einer weiteren alternativen Ausgestaltung der Abdichtung;
- Fig. 5: ist eine Querschnittsansicht des Mauerwerks aus Fig. 1 mit eingesetztem Fensterrahmen und einer weiteren alternativen Ausgestaltung der Abdichtung;
- Fig. 6a-6c: sind Querschnittsansichten des Mauerwerks aus Fig. 1, mit denen die aufeinanderfolgenden Schritte des Abdichtens bei der Fenstersanierung gemäß einer weiteren Ausführungsform der Erfindung dargestellt sind;
- Fig. 6d: ist eine Draufsicht auf eine Ausführungsform einer Halteleiste, wie sie beim Verfahren gemäß Fig. 6a-6c verwendet werden kann;
- Fig. 7a: ist eine Querschnittsansicht des Mauerwerks aus Fig. 1 mit einer alternativen Rückhaltemöglichkeit für das Dichtband;
- Fig. 7b: ist eine Perspektivansicht der in Fig. 7a verwendeten Halteclips;
- Fig. 8: ist eine Perspektivansicht einer Mauerwerksöffnung, in die ein Fensterrahmen eingesetzt werden soll, mit einem in eine kanalförmige Ausnehmung eingesetzten Dichtband und einer Haltezarge zum Zurückhalten des Dichtbands in der Ausnehmung;
- Fig. 9: ist eine Querschnittsansicht des Mauerwerks aus Fig. 1 mit einer weiteren alternativen Rückhaltemöglichkeit für das Dichtband;
- Fig. 10: ist eine Querschnittsansicht des Mauerwerks aus Fig. 1 mit einer weiteren alternativen Rückhaltemöglichkeit für das Dichtband;
- Fig. 11: ist eine Querschnittsansicht des Mauerwerks aus Fig. 1 mit einer weiteren alternativen Rückhaltemöglichkeit für das Dichtband;
- Fig. 12: ist eine Querschnittsansicht des Mauerwerks aus Fig. 1 mit einer weiteren alternativen Rückhaltemöglichkeit für das Dichtband;
- Fig. 13: ist eine Querschnittsansicht des Mauerwerks aus Fig. 1 mit einer weiteren alternativen Rückhaltemöglichkeit für das Dichtband;
- Fig. 14: ist eine schematische Perspektivansicht einer bevorzugten Ausführungsform eines Dichtbands zum erfindungsgemäßen Einsatz bei der Fenstersanierung; und
- Fig. 15: ist eine schematische Querschnittsansicht des Dichtbands aus Fig. 14 im Einbauzustand innerhalb einer abzudichtenden Ausnehmung.

In Fig. 1 ist ein Mauerwerk 2 eines Gebäudes dargestellt, in dem sich eine Ausnehmung 4 befindet. Das Mauerwerk 2 ist im dargestellten Beispielsfall aus einem Rohmauerwerk 6 und darauf angebrachtem Putz 8 gebildet. Die Ausnehmung 4 ist kanalförmig gestaltet und weist einen Boden 10, zwei Seitenwände 12 und einen nach außen hin offenen Zugangsabschnitt 14 auf.

Üblicherweise entstehen derartige Ausnehmungen 4 im Mauerwerk 2 beim Fensteraustausch, indem alte Fensterrahmen mit Fensterfugensägen aus dem Mauerwerk 2 herausgeschnitten und entfernt werden. Bei Verwendung von vorgenannten Sägen sind die Seitenwände 12 der entstehenden Ausnehmung 4 in der Regel relativ glatt, während der Boden 10 der Ausnehmung 4 erhebliche Unebenheiten aufweisen kann. Es versteht sich von selbst, dass die Ausnehmung 4 umlaufend ausgebildet ist und die in Fig. 1 dargestellte Querschnittsansicht lediglich eine von bis in der Regel vier Seiten der Fensteröffnung im Mauerwerk 2 darstellt.

Ebenso kann das Mauerwerk 2 auf der einen Seite der Ausnehmung 4 höhenversetzt zum Mauerwerk 2 auf der anderen Seite der Ausnehmung 4 sein (nicht dargestellt) und so z.B. einen Außenanschlag für das Fenster bilden.

Nunmehr wird ein Dichtband 16 in die Ausnehmung eingeführt, wie in Fig. 2a dargestellt ist. Das Dichtband 16 hat im dargestellten Ausführungsbeispiel einen rechteckigen Querschnitt, es sind aber auch andere Formen denkbar. Grundsätzlich kann das Dichtband 16 sowohl in Streifenform als auch als Dichtbandrolle hergestellt sein. Einzelheiten des Dichtbands 16 werden nun unter Bezugnahme auf Fig. 14 und 15 beschrieben.

Das Dichtband 16 besteht aus einer ersten Schicht 18 aus einem weichen Schaumstoff, die im expandierten Zustand eine Dicke von zwischen 5 und 150 mm, vorzugsweise von zwischen 20 und 100 mm, und eine Breite von zwischen 10 und 250 mm, vorzugsweise von zwischen 40 und 100 mm, aufweist.

Die erste Schicht 18 des Dichtbands kann aus jedem beliebigen offenzelligen oder geschlossenzelligen Weichschaumstoff gebildet sein, z.B. aus Polyurethan oder Polyethylen, der sich nach Kompression zurückstellt. Der Schaumstoff kann zur Verzögerung der Rückstellung nach Kompression imprägniert sein. Das Raumgewicht derartiger Weichschaumstoffe liegt in der Regel zwischen 20 und 200 kg/m³.

An einer Unterseite der ersten Schicht 18 des Dichtbands ist eine dünnere zweite, biegesteife Schicht 20 des Dichtbands angeordnet. Die zweite Schicht 20 ist an der ersten Schicht 18 mittels Verklebung oder Laminierung verhaftet. Die Dicke der zweiten Schicht 20 beträgt zwischen 1 und 10 mm, vorzugsweise zwischen 2 und 5 mm.

Als Material der zweiten Schicht 20 ist vorzugsweise ein Schaumstoff vorgesehen, der eine höhere, bevorzugt deutlich höhere Biegefestigkeit aufweist als der Weichschaum der ersten Schicht 18. Für den biegesteifen Schaumstoff der zweiten Schicht 20 kommen also z.B. Kunststoffe aus geschäumtem Polyethylen oder Polypropylen in Frage. Insbesondere bei einer Verklemmung des Dichtbands 16 in der Ausnehmung 4 ohne zusätzliche Befestigungsmittel (wie in Fig. 2a bis 2c dargestellt) bietet der biegesteife Schaumstoff erhebliche Vorteile.

Das Material der zweiten Schicht 20 kann ansonsten auch ein biegesteifer Stoff, ein Vlies oder ein Gitternetz sein. Auch Leisten aus Kunststoff sind denkbar, oder ein anderes Material, das für den genannten Einsatzzweck geeignet ist. Auch Kombinationen der oben genannten Materialien sind möglich.

Es ist auch möglich, die zweite Schicht 20 in zwei oder mehr in Reihe angeordnete Teilabschnitte zu unterteilen, die nicht aneinander befestigt sind. Es ist auch möglich, dass zwei nebeneinander angeordnete Teilabschnitte der zweiten Schicht 20 in einem Abstand zueinander angeordnet sind, so dass sich in dem entstehenden Zwischenraum das Material der ersten Schicht 18 ausdehnen kann und somit als eine Art "Stoßdämpfer" zwischen den beiden Teilabschnitten der zweiten Schicht 20 dient.

Die zweite Schicht 20 hat generell eine Biegefestigkeit von mehr als 200 kPa, bevorzugt mehr als 250 kPa. In einer bevorzugten Ausführungsform hat die zweite Schicht 20 eine Biegefestigkeit von mehr als 300 kPa, bevorzugt mehr als 400 kPa, auf. In einer besonders bevorzugten Ausführungsform hat die zweite Schicht 20 eine Biegefestigkeit von mehr als 500 kPa, bevorzugt mehr als 1.000 kPa, und mehr bevorzugt mehr als 2.000 kPa. Gleichzeitig muss das Material der zweiten Schicht 20 elastisch genug sein, dass es während des erfindungsgemäßen Einsatzes nicht bricht. Eine Obergrenze für die Biegefestigkeit liegt daher z.B. bei 10.000 kPa.

Das Schaumstoffmaterial der ersten Schicht 18 hingegen weist eine Biegefestigkeit von weniger als 150 kPa, bevorzugt weniger als 125 kPa, mehr bevorzugt weniger als 100 kPa auf, in jedem Fall aber mehr als 0 kPa.

Die Biegefestigkeit des Materials der zweiten Schicht 20 bzw. der ersten Schicht 18 wird dabei in Anlehnung an die Norm ISO 1209-2, dritte Ausgabe aus dem Jahr 2007, bestimmt. Diese internationale Norm wird üblicherweise zum Messen der Biegefestigkeit von Kunststoffen verwendet, eignet sich aber in etwas abgewandelter Form auch ausgezeichnet für die Messung der Biegefestigkeit von Schaumstoffen.

Hierbei wird eine gleichmäßig veränderte Kraft in der Mitte zwischen zwei Auflagen senkrecht auf eine Probe aufgebracht und diese somit durchgebogen. Aus der gemessenen Kraft-/Deformationskurve wird die Biegefestigkeit berechnet (siehe Kapitel 3 der ISO 1209-2). Die Testvorrichtung ist in Kapitel 4, Fig. 1 näher dargestellt. Ein Beispiel für das verwendete Prüfgerät ist der Typ BZ2.5/TN1S der Firma Zwick aus Ulm, Deutschland. Als Messdose wird hierbei z.B. der Typ KAP-Z für Kräfte bis 200 N eingesetzt.

Die Auflagen bestehen aus zwei parallelen zylindrischen Auflageelementen, die in derselben horizontalen Ebene angeordnet sind und von denen jedes einen Radius von (15 +/- 1) mm aufweist. Die Länge der Auflageelemente ist größer als die Breite der Proben und beträgt im vorliegenden Fall 80 mm.

Der Abstand L zwischen den Auflageelementen weicht bei der vorliegenden Messung von der ISO 1209-2 ab und ist auf (85 +/- 2) mm festgelegt. Das Kraftübertragungselement besitzt dieselbe Form wie die Auflageelemente. Auch die übrigen in Kapitel 5.1 der ISO 1209-2 angegebenen Größenangaben werden für den speziellen Einsatzzweck der Messung von Schaumstoffen geändert. Jede gemessene Schaumstoffprobe ist ein Quader mit Länge I = (150 +/- 3) mm, Breite b = (40 +/- 2) mm und Dicke d = (3,0 +/- 0,2) mm. Von den unter Kapitel 6 der ISO 1209-2 beschriebenen Testbedingungen wird die erste verwendet, also eine Messung bei (23 +/- 2) °C und (50 +/- 10) % relativer Luftfeuchtigkeit. Entgegen dem in Kapitel 7 der ISO 1209-2 angegebenen Geschwindigkeitswert der Bewegung des Kraftübertragungselements wird dieses lediglich mit (10 +/- 1) mm pro Minute nach unten bewegt. Außerdem wird die Kraft bis zu einer maximalen Durchbiegung des Schaumstoffs von 20 mm gemessen und der im Verlauf der Messung aufgetretene Maximalwert F_{R} der Kraft festgehalten.

Die Berechnung der Biegefestigkeit R (in kPa) ergibt sich gemäß Kapitel 8.1 der ISO 1209-2 somit aus der Formel R = 1,5 F_{R} * L / bd² * 10⁶, wobei F_{R} die maximale angewandte Kraft in kN ist, L der Abstand zwischen den Auflageelementen in mm, b die Breite der Probe in mm und d die Dicke der Probe in mm.

Bei den zuvor vorgegebenen Werten für L, b und d ergeben sich aus der gemessenen Kraft F_{R} für das Material der zweiten Schicht 20 und der ersten Schicht 18 die oben genannten Werte.

In Fig. 14 ist eine Ausführungsform des Dichtbands 16 dargestellt, die für den erfindungsgemäßen Einsatz besonders geeignet ist. In Anpassung an den gewünschten Einsatzzweck erstreckt sich das Dichtband 16 in seiner Längsrichtung (Pfeil B) weiter als in seiner Querrichtung (Pfeil A), welche gleichzeitig die Funktionsrichtung des Dichtbands 16 darstellt und zwischen den beiden Seitenflächen 22 der ersten Schicht 18 verläuft. In der Praxis ist die erste Schicht 18 des Dichtbands meist so vorkomprimiert, dass sie beim Entspannen vorzugsweise bis auf etwa das Fünf- bis Zehnfache ihrer im vorkomprimierten Zustand eingenommenen Dicke expandieren kann, wovon aber häufig nur etwa die Hälfte ausgenutzt wird, um eine sichere Anlage an dem Mauerwerk 2 und dem Fensterrahmen 24 (Fig. 2c, Fig. 15) zu gewährleisten. Die Komprimierungs- und Entspannungsrichtung ist durch Pfeil C gekennzeichnet.

Die erste Schicht 18 des Dichtbands kann, wie in Fig. 2a dargestellt, als ein einstückiger Schaumstoffblock ausgestaltet sein.

Für bestimmte Anwendungen kann es vorteilhaft sein, wenn das Dichtband 16 mehrere Schaumstoffsegmente 26 aufweist, wie in Fig. 14 dargestellt ist. Im vorliegenden Fall sind diese in Reihen und Spalten angeordnet. Die Schaumstoffsegmente 26 werden durch Einschnitte 28 gebildet bzw. sind durch die Einschnitte 28 voneinander getrennt.

Alle Einschnitte 28 erstrecken sich von einer Oberseite 30 aus in die erste Schicht 18 des Dichtbands hinein. Die Einschnitte 28 und damit die Schaumstoffsegmente 26 erstrecken sich im expandierten Zustand der ersten Schicht 18 des Dichtbands über mindestens 50 % ihrer Höhe, bevorzugt bis hin zu mindestens 90 % ihrer Höhe. Dabei kann im Bereich einer Unterseite der ersten Schicht 18 des Dichtbands ein Steg 32 verbleiben, der die Schaumstoffsegmente 26 miteinander verbindet. Dieser Steg 32 ist in Fig. 14 durch eine gepunktete Linie von den Schaumstoffsegmenten 26 getrennt, ist aber in der Realität einstückig mit diesen ausgebildet.

Im vorliegenden Beispielsfall verlaufen die einen Einschnitte 28 im Wesentlichen parallel zu den Seitenflächen 22 der ersten Schicht 18 des Dichtbands (und damit im eingebauten Zustand aus Fig. 2a auch parallel zu den Seitenwänden 12 der Ausnehmung 4) und die anderen Einschnitte 28 im Wesentlichen senkrecht zu den Seitenflächen 22 der ersten Schicht 18 des Dichtbands (und damit im eingebauten Zustand aus Fig. 2a auch senkrecht zu den Seitenwänden 12 der Ausnehmung 4), wodurch sich eine rechteckige Grundform der Schaumstoffsegmente 26 und in Draufsicht ein schachbrettartiges Muster der Schaumstoffsegmente 26 ergibt. Auf diese Weise ist immer eine Mehrzahl von Schaumstoffsegmenten 26, d.h. alle außer den am Rand des Dichtbands 16 gelegenen Schaumstoffsegmenten 26, in Längsrichtung B und in Querrichtung A des Dichtbands 16 jeweils vollständig von anderen Schaumstoffsegmenten 26 umgeben.

Neben der dargestellten Form und Richtung der Einschnitte 28 sind viele andere Ausgestaltungen denkbar. So können die Einschnitte 28 beispielsweise schräg oder zickzackförmig durch das Dichtband 16 verlaufen, wellenförmig oder auch in beliebiger anderer, vorzugsweise regelmäßiger Ausgestaltung. Dementsprechend kann die Form der einzelnen Schaumstoffsegmente 26 auch von der in Fig. 14 dargestellten Quaderform abweichen. So kann beispielsweise eine rautenförmige Grundform der Schaumstoffsegmente 26 entstehen. Auch können die Einschnitte 28 von oben nach unten schräg verlaufen. Es ist nahezu jede dreidimensionale Ausgestaltung der Schaumstoffsegmente 26 denkbar.

Die Einschnitte 28 sind üblicherweise extrem schmal und durch Verdrängungsschnitte gebildet, durch die beim Schneiden der Einschnitte 28 in den weichen Schaumstoff der ersten Schicht 18 kein Materialverlust auftritt. Ebenso ist es denkbar, die Einschnitte 28 durch Ausstanzen von Schaumstoffmaterial aus der ersten Schicht 18 des Dichtbands herzustellen, falls dies für bestimmte Anwendungsformen vorteilhaft sein sollte. In der Regel ist es aber bevorzugt, die Einschnitte 28 so schmal wie möglich zu gestalten und beim Einbringen der Einschnitte 28 möglichst wenig Material zu verlieren, um die Dichtwirkung des Dichtbands 16 möglichst groß zu belassen.

In Fig. 15 ist der Einbauzustand des Dichtbands 16 aus Fig. 14 schematisch dargestellt. Dabei ist ersichtlich, wie selbst große Unebenheiten des Mauerwerks 2 vom Dichtband 16 aufgrund der Möglichkeit der unabhängigen Expansion der einzelnen Schaumstoffsegmente 26 ausgeglichen werden können und somit eine sichere Abdichtung und Anlage der Schaumstoffsegmente 26 am Boden 10 der Ausnehmung 4 sichergestellt ist.

Die Einschnitte 28 können aber auch über die gesamte Höhe der ersten Schicht 18 des Dichtbands verlaufen, sodass die einzelnen Schaumstoffsegmente 26 lediglich durch die zweite Schicht 20 miteinander verbunden sind.

Wie aus Fig. 2a ersichtlich ist, wird das Dichtband 16 mit der ersten Schicht 18 voraus in die kanalförmige Ausnehmung 4 eingeführt. Mit anderen Worten wird die erste Schicht 18 des Dichtbands in Richtung des Bodens 10 der Ausnehmung 4 ausgerichtet. Im eingefügten Zustand ist die erste Schicht 18 des Dichtbands zumindest teilkomprimiert. Die Oberseite 30 der ersten Schicht 18 des Dichtbands liegt dabei möglichst vollflächig am Boden 10 der Ausnehmung 4 an. Im dargestellten Beispielsfall entspricht die Breite des Dichtbands 16 in etwa der Breite der Ausnehmung 4, es ist aber auch möglich, dass die erste Schicht des Dichtbands 16 eine geringere Breite als die Ausnehmung 4 aufweist. Ebenso ist es denkbar, dass das Dichtband 16 eine in gewissem Rahmen größere Breite als die Ausnehmung 4 aufweist und zum Einfügen in die Ausnehmung 4 auch in Breitenrichtung etwas zusammengedrückt wird. Im dargestellten Beispielsfall ist der Raum zwischen den beiden Seitenwänden 12 der Ausnehmung 4 vollständig durch das Dichtband 16 ausgefüllt.

Die zweite Schicht 20 des Dichtbands ist in der hier dargestellten Variante ebenfalls durch den offenen Zugangsabschnitt 14 der Ausnehmung 4 eingeführt worden und hat sich an den Seitenwänden 12 der Ausnehmung 4 verklemmt. Dadurch wird zumindest vorübergehend die Ausdehnung der teilkomprimierten ersten Schicht 18 des Dichtbands in der Ausnehmung 4 in Richtung des offenen Zugangsabschnitts 14 eingeschränkt. Insofern hält die verklemmte zweite Schicht 20 des Dichtbands die erste Schicht 18 zumindest vorübergehend von einer weiteren Ausdehnung ab.

Wie aus Fig. 2b ersichtlich ist, wird noch während der zumindest vorübergehenden Einschränkung der Ausdehnung der ersten Schicht 18 des Dichtbands der Fensterrahmen 24 im Bereich der mit dem Dichtband 16 gefüllten Ausnehmung 4 eingesetzt. Da neue Fensterrahmen 24 in der Regel etwas breiter als alte Fensterrahmen sind, steht der neue Fensterrahmen 24 auf beiden Seiten etwas über die Ausnehmung 4 über. Die Erfindung ist jedoch auch dann anwendbar, wenn dies nicht der Fall ist. Der Fensterrahmen 24 wird in der Regel derart eingesetzt, dass an allen Seiten zum Mauerwerk 2 ein geplanter Abstand von mindestens 5 mm eingehalten wird. Der Fensterrahmen 24 wird in der Fensteröffnung ausgerichtet und beispielsweise mittels nicht dargestellter Schrauben im Mauerwerk 2 fixiert.

Nach einer gewissen Zeit gibt die Verklemmung der zweiten Schicht 20 an den Seitenwänden 12 der Ausnehmung 4 dem Expansionsdruck der ersten Schicht 18 nach, so dass die zweite Schicht 20 langsam an den Seitenwänden 12 entlang geschleift wird, das Dichtband 16 sich so immer weiter in Richtung des Fensterrahmens 24 ausdehnt und sich schließlich an den Fensterrahmen 24 anlegt. In diesem endgültigen Einbauzustand besitzt die erste Schicht 18 des Dichtbands immer noch eine gewisse Expansionskraft, so dass eine sichere Abdichtung sowohl in Richtung des Fensterrahmens 24 als auch in Richtung des Bodens 10 der Ausnehmung 4 sichergestellt ist. Ergänzend können an einer oder an beiden Seiten des Dichtbands 16 weitere Dichtelemente 34 oder Dichtstoffe zwischen Fensterrahmen 24 und Mauerwerk 2 eingelegt bzw. eingespritzt werden. Alternativ kann die noch sichtbare Fuge zwischen Mauerwerk 2 und Fensterrahmen 24 mit einer Leiste, z.B. aus Kunststoff, abgedeckt werden.

Um eine definierte Expansion des Dichtbands zum gewünschten Zeitpunkt zu gewährleisten, kann auch ein winkelförmiges, flaches Werkzeug eingesetzt werden, mit dem man zwischen die Seitenwand 12 der Ausnehmung 4 und die zweite Schicht 20 fährt und anschließend die zweite Schicht 20 an ihrem Rand nach oben hebelt.

In der in Fig. 3 dargestellten Variante wird das Dichtband 16 von Anfang an in der gewünschten Endstellung gehalten. Dies gelingt durch Verwendung von Rückhalteelementen in Form von Schrauben 36 oder Nägeln, die durch das Dichtband hindurch im Boden 10 (oder alternativ in den Seitenwänden 12) der Ausnehmung 4 verankert werden. Bei Verwendung von Schrauben 36 muss hierfür zunächst eine entsprechende Bohrung 38 erzeugt werden. Dies kann vorzugsweise nach dem Einfügen des Dichtbands 16 in die Ausnehmung 4 mit Hilfe herkömmlicher Bohrmaschinen erfolgen. Anschließend werden die Schrauben 36 in die Bohrung 38 eingeschraubt. Die Köpfe 40 der Schrauben 36 oder Nägel definieren die maximale Ausdehnung des Dichtbands 16, indem sie auf die zweite Schicht 20 des Dichtbands eine Rückhaltefunktion ausüben. Mit anderen Worten wird das Dichtband 16 durch die Köpfe 40 der Schrauben 36 oder Nägel an einer weiteren Ausdehnung gehindert. Die Köpfe 40 der Schrauben 36 oder Nägel sind dabei vorzugsweise Senkköpfe, die in die zweite Schicht 20 des Dichtbands eindringen, damit eine ebene Fläche erzielt wird und das Einfügen des Fensterrahmens 24 nicht behindert wird. Die Schrauben 36 oder Nägel und somit das Dichtband 16 werden dabei ein kleines Stück aus der Ausnehmung 4 herausragen, so dass sich im eingesetzten Zustand des Fensterrahmens 24 eine Abdichtung zwischen Fensterrahmen 24 und Dichtband 16 ergibt.

In Fig. 4 ist eine alternative Ausgestaltung des Dichtbands 16 dargestellt, die mit allen weiteren hier beschriebenen Varianten kombiniert werden kann. In dieser Ausführungsform weist die zweite Schicht 20 des Dichtbands zwei seitlich über die erste Schicht 18 des Dichtbands vorstehende Klemmabschnitte 42 zur besseren Klemmung der zweiten Schicht 20 an den Seitenwänden 12 der Ausnehmung 4 auf. Dies unterstützt nicht nur die Klemmkraft der zweiten Schicht 20 in der Ausnehmung 4 in dem in Fig. 2a dargestellten Zustand, sondern ermöglicht auch eine Anlage des Dichtbands 16 an den Rändern des Fensterrahmens 24 im endgültigen Einbauzustand, wie in Fig. 4 dargestellt ist.

In Fig. 5 ist eine weitere alternative Ausgestaltung des Dichtbands 16 gezeigt, die wiederum mit allen anderen Varianten kombiniert werden kann. Ergänzend zu der in Fig. 2a dargestellten Ausführungsform des Dichtbands 16 weist das Dichtband 16 hierbei eine dritte Schicht 44 aus weichem Schaumstoff auf, die an der der ersten Schicht 18 gegenüberliegenden Seite der zweiten Schicht 20 fest mit der zweiten Schicht 20 des Dichtbands verbunden ist, vorzugsweise wiederum mittels Verklebung oder Laminierung. Die dritte Schicht 44 ist verhältnismäßig dünn (vorzugsweise zwischen 1 und 10 mm) und dient zur besseren Abdichtung gegenüber dem Fensterrahmen 24.

In Fig. 6a-6d ist eine weitere bevorzugte Variante des erfindungsgemäßen Verfahrens dargestellt. Zunächst wird das Dichtband 16 wieder in die Ausnehmung 4 eingefügt. Anschließend werden als Rückhalteelemente flache Halteleisten 46 über dem offenen Zugangsabschnitt 14 der Ausnehmung 4 angebracht, um die Rückhaltefunktion auf die zweite Schicht 20 des Dichtbands auszuüben und somit die erste Schicht 18 des Dichtbands vorübergehend an einer weiteren Ausdehnung zu hindern. Die flachen Halteleisten 46 können beispielsweise aus Holz, Metall oder Kunststoff gefertigt sein und eine Dicke von zwischen 0,5 und 5 mm aufweisen. Im dargestellten Beispielsfall werden die flachen Halteleisten 46 nach dem Einfügen des Dichtbands 16 in die Ausnehmung 4 mittels Schrauben 48 oder Nägeln im Boden 10 der Ausnehmung 4 (oder alternativ links und rechts von der Ausnehmung nahe den Seitenwänden 12) verankert. Bei Verwendung von Schrauben 48 muss vorher wieder eine Bohrung 50 im Mauerwerk 2 erzeugt werden, wobei in einer bevorzugten Ausführungsform das Dichtband 16 bereits entsprechende Durchtrittsöffnungen an dieser Stelle enthält. Die Schrauben 48 oder Nägel werden so weit in den Boden 10 der Ausnehmung 4 eingeschraubt, dass sie mit ihren Köpfen 52 gegen die flachen Halteleisten 46 drücken und zwei Seitenabschnitte 54 der flachen Halteleisten 46 im eingesetzten Zustande der Halteleisten 46 am Mauerwerk 2 zu beiden Seiten der Ausnehmung 4 aufliegen. Auf diese Weise bewirken die flachen Halteleisten 46 eine Rückhaltefunktion auf die zweite Schicht 20 des Dichtbands 16, das gegen die Halteleisten 46 drückt. Die flachen Halteleisten 46 können dabei entweder bereits vor dem Einbringen der Schrauben 48 oder Nägel auf dem Dichtband 16 platziert werden, oder sie werden nach dem Einschrauben der Schrauben 48 zwischen der zweiten Schicht 20 des Dichtbands und den Köpfen 52 der Schrauben 48 lokal eingesetzt. Im eingebauten Zustand stehen demnach die Köpfe 52 der Schrauben 48 oder Nägel geringfügig aus der zweiten Schicht 20 des Dichtbands 16 hervor, und zwar um eine Distanz, die durch die Dicke der Halteleisten 46 definiert wird.

In Fig. 6d ist eine beispielhafte Ausführungsform einer Halteleiste 46 gezeigt. Der Mittelabschnitt 56, der sich zwischen den beiden Seitenabschnitten 54 befindet, dient dabei im eingesetzten Zustand der Halteleisten 46 dazu, von unten an den Köpfen 52 der Schrauben 48 oder Nägel anzuliegen. In der hier dargestellten bevorzugten Ausführungsform weisen die flachen Halteleisten 46 in ihrem Mittelabschnitt 56 eine Öffnung 58 auf, die zur Aufnahme des Schaftes der Schrauben 48 oder Nägel dient. Vorzugsweise ist die Öffnung 58 zur Seite hin offen und verbreitert sich nach außen hin. Auf diese Weise können die Halteleisten 46 einfach nach dem Einsetzen des Fensterrahmens 24 (siehe Fig. 6b) durch seitliche Verschiebung von den Schrauben 48 gelöst werden und somit von der Fensterkonstruktion entfernt werden. Durch das Entfernen der Halteleisten 46 wird die Rückhaltefunktion auf das Dichtband 16 gelöst, und das Expansionsbestreben der ersten Schicht 18 des Dichtbands führt zu einer Anlage des Dichtbands 16 am Fensterrahmen 24. Dabei ist es wichtig, dass die Köpfe 52 der Schrauben 48 oder Nägel im Dichtband 16 versinken können bzw. das Dichtband 16 sich um die Köpfe 52 der Schrauben 48 oder Nägel herum in Richtung Fensterrahmen 24 ausdehnen kann. Dies wird insbesondere dann ermöglicht, wenn im Dichtband 16 vorgefertigte Durchtrittsöffnungen enthalten sind, die mindestens so groß wie die Köpfe 52 der Schrauben 48 sind. Ebenso können Köpfe 52 der Schrauben 48 verwendet werden, die denselben Durchmesser wie der Schaft der Schrauben 48 aufweisen, allerdings vom Schaft durch eine Einkerbung getrennt sind. In diesem Fall würden sich die Halteleisten 46 in der Einkerbung einhaken. Für den Fachmann werden sich hier viele weitere Modifikationen ergeben.

Insbesondere die Anzahl und Form der Halteleisten 46 kann auf vielfältige Weise variiert werden. Auch die Abstände zwischen einzelnen Halteleisten 46 hängen von der Expansionskraft des Dichtbands 16 ab und kann variiert werden.

In Fig. 7a und 7b ist eine weitere Möglichkeit der vorläufigen Fixierung des Dichtbands 16 in der Ausnehmung 4 dargestellt. Hierzu werden als Rückhalteelemente Halteclips 60 verwendet, die in Fig. 7b näher dargestellt sind. Die Halteclips 60 können beispielsweise T-förmig ausgestaltet sein und mit ihrem Schaft 62 in einen Zwischenraum zwischen Dichtband 16 und Seitenwand 12 der Ausnehmung 4 eingefügt werden, während der Kopfabschnitt 64 sich an die zweite Schicht 20 des Dichtbands und an das angrenzende Mauerwerk 2 anlegt und somit eine Rückhaltefunktion auf die zweite Schicht 20 des Dichtbands ausübt. Zur besseren Verankerung des Schaftes 62 an den Seitenwänden 12 der Ausnehmung 4 und am Dichtband 16 können Widerhaken 66 am Schaft 62 angeordnet sein und seitlich von diesem abragen.

Das Lösen der Rückhaltefunktion erfolgt hier beispielsweise durch Abreißen der Kopfabschnitte 64 oder durch Verdrehen der Kopfabschnitte 64 um 90° Grad derart, dass die Kopfabschnitte 64 sich parallel zum Zwischenraum zwischen Dichtband 16 und Seitenwand 12 der Ausnehmung 4 ausrichten und einer Expansion des Dichtbands 16 nicht mehr im Wege stehen.

Es sind viele andere Ausführungsformen von Halteclipsen 60 denkbar. Diese können auch fest mit dem Mauerwerk 2 verbunden, beispielsweise verschraubt werden, können das gesamte Dichtband 16 überdecken usw.

In Fig. 8 ist eine weitere Ausführungsform einer als Rückhalteelemente dienenden flachen Halteleiste 46 dargestellt. Diese ist als vollflächiger Teil einer Haltezarge ausgestaltet, welche vor dem Einsetzen des Fensterrahmens 24 als Ganzes oder als zu verbindende Einzelsegmente in die Fensteröffnung eingesetzt wird und dem Zurückhalten des Dichtbands 16 in der Ausnehmung 4 dient. In diesem Fall ist es vorteilhaft, wenn die Haltezarge mindestens zwei gegenüberliegende Halteleisten 46 aufweist, die mittels Querstreben 66 miteinander verbunden sind. Vorzugsweise sind diese Querstreben 66 längenverstellbar, um an verschiedene Größen von Fensteröffnungen angepasst werden zu können. Nach dem Einsetzen des Fensterrahmens 24 kann die Haltezarge wieder entnommen werden, und das Dichtband 16 wird sich gegen den eingesetzten Fensterrahmen 24 ausdehnen und diesen abdichten.

In der Regel werden bei der Haltezarge mindestens drei torbogenartig verbundene Halteleisten 46 benötigt werden, um die linke, rechte und obere Seite der Fensteröffnung abzudecken.

In Fig. 9 ist eine weitere alternative Möglichkeit zum vorläufigen Zurückhalten der Ausdehnung des Dichtbands 16 und zum gezielten zeitlichen Auslösen der Expansion der ersten Schicht 18 des Dichtbands 16 dargestellt. Die Ausführungsform des Dichtbands 16 entspricht hierbei im Wesentlichen der Ausführungsform aus Fig. 2a, und die vorläufige Befestigung des Dichtbands 16 in der Ausnehmung 4 erfolgt mittels Verklemmung der zweiten Schicht 20 an den Seitenwänden 12. Zum gezielten Lösen der Verklemmung ist mindestens ein seitlich abragendes Zugelement vorgesehen, hier in Form einer folienhaften Zuglasche 66, welches eine Kraft auf die zweite Schicht 20 in Richtung des offenen Zugangsabschnitts 14 ausübt. Im dargestellten Beispielsfall sind zwei Zuglaschen 66 vorgesehen, es kann aber auch nur eine Zuglasche 66 an einer Seite vorhanden sein.

Die Zuglasche 66 ist fest mit der zweiten Schicht 20 des Dichtbands 16 verbunden, vorzugsweise durch Verklebung oder durch Laminierung. Im dargestellten Beispielsfall ist die Zuglasche 66 seitlich unter die zweite Schicht 20 geführt und dort an einem unteren Randbereich an dieser befestigt. Ebenso kann die Zuglasche 66 seitlich an oder oben auf der zweiten Schicht 20 befestigt sein.

Das gezielte Lösen der Rückhaltefunktion erzielt man nun durch Ziehen an der mindestens einen Zuglasche 66, wodurch ein Abschnitt der zweiten Schicht 20 oder die gesamte zweite Schicht 20 in Richtung des offenen Zugangsabschnitts 14 angehoben wird. So wird die Verklemmung der zweiten Schicht 20 an den Seitenwänden 12 der Ausnehmung 4 gelöst und die Expansionsbestrebung der ersten Schicht 18 des Dichtbands 16 wird nicht mehr oder zumindest nicht mehr maßgeblich zurückgehalten.

Unter den Begriff "folienhaft" fallen dabei beispielsweise alle reißfesten Folienmaterialien, Gittergewebe, laminierte Folien, die aus einer Kunststofffolie bestehen, die mit einem Trägermaterial (z.B. Vlies) laminiert ist, oder gewebeverstärkte Folien. Auch Kombinationen dieser Materialien sind möglich.

Im Falle der Fig. 9, in dem zwei Zuglaschen 66 an entgegengesetzten Seiten am Dichtband 16 befestigt sind, wird vorzugsweise an beiden Zuglaschen 66 gleichzeitig in entgegengesetzter Richtung gemäß der Pfeile gezogen, um die zweite Schicht 20 in Richtung des offenen Zugangsabschnitts 14 anzuheben.

Wenn die Zuglasche 66 oben auf der zweiten Schicht 20 befestigt ist, ist sie vorteilhafterweise einstückig gestaltet mit zwei nach beiden Seiten abragenden Zugabschnitten, an denen gleichzeitig in entgegengesetzter Richtung gezogen werden kann, um die zweite Schicht 20 in Richtung des offenen Zugangsabschnitts 14 anzuheben.

Fig. 10 stellt eine Variation der Ausführungsform aus Fig. 9 dar. Auch hier ist als Zugelement eine Zuglasche 66 vorgesehen, die oben auf der zweiten Schicht 20 befestigt ist. Allerdings ist die zweite Schicht 20 hier zweiteilig gestaltet mit einem Durchbruch zwischen den beiden Teilabschnitten. Die Befestigung der Zuglasche 66 erfolgt rechts und links des Durchbruchs. Gegebenenfalls kann auf der gegenüberliegenden Seite der zweiten Schicht 20 noch ein Klebeband 68 über dem Durchbruch befestigt sein. Vorzugsweise ist die Zuglasche 66 hier unter Bildung einer U-Form zu einer Seite der Ausnehmung 4 herausgeführt. Durch Ziehen an der Zuglasche 66 wird der Mittelteil der zweiten Schicht 20 in Richtung des Zugangsabschnitts 14 angehoben, sodass die beiden Teilabschnitte der zweiten Schicht 20 eine Spitzdachform bilden und die Verklemmung der zweiten Schicht 20 an den Seitenwänden 12 der Ausnehmung 4 aufgehoben wird. Das Klebeband 68 kann dabei zum Zusammenhalt der beiden Teilabschnitte der zweiten Schicht 20 dienen.

Die Zuglasche 66 kann in den Ausführungsformen gemäß Fig. 9 und 10 ein in Längsrichtung der Ausnehmung 4 durchgängig ausgestaltetes Element sein, es können aber auch mehrere schmale Zugelemente in gewissen Abständen in Längsrichtung der Ausnehmung 4 angeordnet sein. In diesem Fall können als Zugelemente beispielsweise auch Schnüre aus reißfestem Material verwendet werden.

Fig. 11 zeigt eine weitere alternative Möglichkeit zum vorläufigen Zurückhalten der Ausdehnung des Dichtbands 16 und zum gezielten zeitlichen Auslösen der Expansion der ersten Schicht 18 des Dichtbands 16. Auch in diesem Beispiel ist die zweite Schicht 20 an den Seitenwänden 12 der Ausnehmung 4 verklemmt. Allerdings weist die zweite Schicht 20 einen schmalen Randabschnitt 70 auf, der mittels einer Perforation 72 oder einer Dünnstelle trennbar mit dem Rest der zweiten Schicht 20 verbunden ist. An einer Längsseite der Ausnehmung 4 kann dieser Randabschnitt 70 über das Dichtband 16 vorstehen und dieser Fortsatz somit als Zugabschnitt dienen. Durch Ziehen an dem Randabschnitt 70 wird der Randabschnitt 70 an der Perforation 72 oder Dünnstelle vom Rest der zweiten Schicht 20 getrennt und somit die Verklemmung der zweiten Schicht 20 an den Seitenwänden 12 der Ausnehmung 4 gelöst.

Fig. 12 zeigt eine Ausführungsform, die der Ausführungsform aus Fig. 9 ähnelt. Allerdings ist das Zugelement hier als einstückige, in Längsrichtung der Ausnehmung 4 verlaufende Folienbahn 74 ausgestaltet, welche vor Einfügen des Dichtbands 16 in die Ausnehmung 4 eingelegt wird, wobei an beiden Seiten der Ausnehmung 4 Zugabschnitte der Folienbahn 74 vorstehen. In diesem Fall findet die Verklemmung der zweiten Schicht 20 an den Seitenwänden 12 der Ausnehmung 4 nicht direkt statt, sondern unter Zwischenschaltung der Folienbahn 74.

Zum gezielten Lösen der Verklemmung wird nun an beiden Zugabschnitten der Folienbahn 74 gleichzeitig in entgegengesetzter Richtung gezogen. Hierdurch wird die erste Schicht 18 des Dichtbands 16 zusammengedrückt und schließlich die zweite Schicht 20 in Richtung des offenen Zugangsabschnitts 14 angehoben. Nach Entfernen der Folienbahn 74 durch seitliches Herausziehen kann die erste Schicht 18 des Dichtbands 16 wieder ungehindert in Richtung des Bodens 10 der Ausnehmung 4 expandieren.

Für die Folienbahn 74 kommen dieselben Materialien in Frage wie für die Zuglasche 66. Auch hier können anstelle der Folienbahn 74 mehrere schmale Zugelemente in gewissen Abständen in Längsrichtung der Ausnehmung 4 angeordnet sein, die beispielsweise als Schnüre ausgestaltet sein können.

Fig. 13 zeigt eine weitere alternative Möglichkeit zum vorläufigen Zurückhalten der Ausdehnung des Dichtbands 16 und zum gezielten zeitlichen Auslösen der Expansion der ersten Schicht 18 des Dichtbands 16. Hierbei ist die zweite Schicht 20 weniger breit als die Ausnehmung 4, und zur Verklemmung der zweiten Schicht 20 in der Ausnehmung 4 ist im Bereich zumindest einer Seitenfläche 22 der zweiten Schicht 20 ein Klemmhilfsmittel 76 vorgesehen, welches den Spalt zwischen zweiter Schicht 20 und Seitenwand 12 überbrückt. Das Klemmhilfsmittel 76 kann wie dargestellt als gerolltes Dichtband, beispielsweise aus Schaumkunststoff, ausgebildet sein, es können aber auch alle möglichen anderen lösbaren Klemmkonstruktionen mit unterschiedlichen Formen und aus unterschiedlichen Materialien verwendet werden.

Im dargestellten Beispielsfall wird durch Ziehen an einer seitlich aus der Ausnehmung 4 vorstehenden Lasche des Klemmhilfsmittels 76 dieses abgerollt und schließlich aus der Ausnehmung 4 gezogen, wodurch die Verklemmung der zweiten Schicht 20 in der Ausnehmung 4 gelöst wird und die erste Schicht 18 expandieren kann.

Es sind noch einige weitere Ausgestaltungen des erfindungsgemäßen Verfahrens denkbar. Wichtig ist dabei immer, dass das Dichtband 16 in die kanalförmige Ausnehmung 4 des Mauerwerks 2 eingefügt wird und dort entweder durch direktes oder indirektes Verklemmen der zweiten Schicht 20 an den Seitenwänden 12 der Ausnehmung 4 oder mittels mehrerer Rückhalteelemente, von denen einige Beispiele beschrieben wurden und die auf die zweite Schicht 20 des Dichtbands eine Rückhaltefunktion ausüben, eine zumindest vorübergehende Einschränkung der Ausdehnung der ersten Schicht 18 des Dichtbands in der Ausnehmung 4 bewirken, bevor der Fensterrahmen 24 im Bereich der mit dem Dichtband 16 gefüllten Ausnehmung 4 eingesetzt wird.

Neben der Fenstersanierung lässt sich das erfindungsgemäße Verfahren auch bei der Abdichtung anderer kanalförmiger Ausnehmungen 4 im Mauerwerk 2 anwenden.

Neben den genannten Rückhalteelementen existieren noch weitere Möglichkeiten, beispielsweise die Verwendung von Halteklammern (Schusstechnik), eine chemische Fixierung des Dichtbands 16 in der Ausnehmung 4 usw. Außerdem kann das Dichtband noch weitere als die genannten Schichten aufweisen.

Es können auch mehrere erste Schichten 18 nebeneinander auf einer zweiten Schicht 20 angeordnet sein. Dabei können die mehreren ersten Schichten 18 aneinander angrenzend oder zueinander beabstandet angeordnet sein. Die mehreren ersten Schichten können aus demselben oder einem anderen Material bestehen. Letzteres kann beispielsweise Vorteile hinsichtlich der unterschiedlichen gewünschten Luftdurchlässigkeit bzw. Dampfdiffusionsdifferenzen im Innenbereich und Außenbereich des Mauerwerks liefern ("innen dichter als außen").

Schließlich kann die zweite Schicht 20 am Rand eine längsseitige Profilierung aufweisen, etwas in Wellenform, in Zickzack-Form oder in anderen geometrischen Formen. Dies kann einerseits die Verklemmung der zweiten Schicht 20 an den Seitenwänden 12 der Ausnehmung 4 genauer justierbar machen und andererseits den Widerstand der zweiten Schicht 18 beim Einbringen des Dichtbands 16 in die Ausnehmung 4 verringern.

Ebenso kann die zweite Schicht 20 zur bereichsweisen Erhöhung der Elastizität, zur Breitenanpassung und zur Querspannungsregulierung mit Längs-, Diagonal- oder Querschnitten ausgestattet werden.

## Patentansprüche

1. Verfahren zur Abdichtung bei der Fenstersanierung mit folgenden Schritten:
- Bereitstellen eines Dichtbands (16), das eine erste Schicht (18) aus weichem, sich nach Kompression zurückstellenden Schaumstoff und eine zweite Schicht (20) aus einem biegesteifen Material aufweist;
- Einfügen des Dichtbands (16) in eine kanalförmige Ausnehmung (4) eines Mauerwerks (2), die von einem Boden (10) und zwei Seitenwänden (12) begrenzt ist und einen offenen Zugangsabschnitt (14) aufweist, wobei die erste Schicht (18) des Dichtbands (16) in Richtung des Bodens (10) der Ausnehmung (4) ausgerichtet wird und im eingefügten Zustand zumindest teilkomprimiert ist;
**gekennzeichnet durch**
- zumindest vorübergehendes Einschränken der Ausdehnung der ersten Schicht (18) des Dichtbands (16) **durch** Verklemmen der zweiten Schicht (20) direkt an den Seitenwänden (12) der Ausnehmung (4) oder indirekt an den Seitenwänden (12) der Ausnehmung (4) unter Zwischenschaltung eines Klemmhilfsmittels (76), oder zumindest vorübergehendes Einschränken der Ausdehnung der ersten Schicht (18) des Dichtbands (16) mittels mehrerer Rückhalteelemente (36, 46, 48, 60), die auf die zweite Schicht (20) des Dichtbands (16) eine Rückhaltefunktion ausüben,
und **dadurch**, dass während der zumindest vorübergehenden Einschränkung der Ausdehnung der ersten Schicht (18) des Dichtbands (16) ein Fensterrahmen (24) im Bereich der mit dem Dichtband (16) gefüllten Ausnehmung (4) eingesetzt wird.

2. Verfahren nach Anspruch 1, **dadurch gekennzeichnet, dass** die Rückhalteelemente (36, 46, 48, 60) Schrauben (36) oder Nägel umfassen, die nach dem Einfügen des Dichtbands (16) in die Ausnehmung (4) durch das Dichtband (16) hindurch im Boden (10) oder den Seitenwänden (12) der Ausnehmung (4) verankert werden, wobei deren Köpfe (40) die Rückhaltefunktion auf die zweite Schicht (20) des Dichtbands (16) ausüben.

3. Verfahren nach Anspruch 1, **dadurch gekennzeichnet, dass** die Rückhalteelemente (36, 46, 48, 60) flache Halteleisten (46) umfassen, die die Rückhaltefunktion auf die zweite Schicht (20) des Dichtbands (16) ausüben.

4. Verfahren nach Anspruch 3, **dadurch gekennzeichnet, dass** die Rückhalteelemente (36, 46, 48, 60) außerdem Schrauben (48) oder Nägel umfassen, die nach dem Einfügen des Dichtbands (16) in die Ausnehmung (4) durch das Dichtband (16) hindurch im Boden (10) oder den Seitenwänden (12) der Ausnehmung (4) verankert werden, wobei die Köpfe (52) der Schrauben (48) oder Nägel aus der zweiten Schicht (20) des Dichtbands (16) geringfügig vorstehen, und dass die flachen Halteleisten (46) in ihrem Mittelabschnitt (56) eine Öffnung (58) aufweisen und zwischen den Köpfen (52) der Schrauben (48) oder der Nägel und dem Dichtband (16) angeordnet werden, wobei der Mittelabschnitt (56) der flachen Halteleisten (46) im eingesetzten Zustand der Halteleisten (46) von unten an den Köpfen (52) der Schrauben (48) oder der Nägel anliegt.

5. Verfahren nach Anspruch 4, **dadurch gekennzeichnet, dass** zwei Seitenabschnitte (54) der flachen Halteleisten (46) im eingesetzten Zustand der Halteleisten (46) am Mauerwerk (2) zu beiden Seiten der Ausnehmung (4) aufliegen.

6. Verfahren nach Anspruch 1, **dadurch gekennzeichnet, dass** nach dem Schritt des Einsetzens des Fensterrahmens (24) der weitere Schritt des Lösens der Rückhaltefunktion erfolgt.

7. Verfahren nach Anspruch 6, **dadurch gekennzeichnet, dass** das Lösen der Rückhaltefunktion durch Ziehen an mindestens einem seitlich abragenden Zugelement (66, 74) bewirkt wird, welches eine Kraft auf die zweite Schicht (20) ausübt.

8. Verfahren nach Anspruch 7, **dadurch gekennzeichnet, dass** das Zugelement (66) fest mit der zweiten Schicht (20) des Dichtbands (16) verbunden ist.

9. Verfahren nach Anspruch 8, **dadurch gekennzeichnet, dass** das Zugelement als folienhafte Zuglasche (66) ausgebildet ist.

10. Verfahren nach Anspruch 6, **dadurch gekennzeichnet, dass** das Lösen der Rückhaltefunktion durch Entfernen der Halteleisten (46) erzielt wird.

11. Verfahren nach einem der vorangehenden Ansprüche, **dadurch gekennzeichnet, dass** die zweite Schicht (20) des Dichtbands (16) aus einem biegesteifen Schaumstoff gebildet ist.

12. Verfahren nach einem der vorangehenden Ansprüche, **dadurch gekennzeichnet, dass** die zweite Schicht (20) des Dichtbands (16) zwei seitlich über die erste Schicht (18) des Dichtbands (16) vorstehende Klemmabschnitte (42) zur Klemmung an den Seitenwänden (12) der Ausnehmung (4) aufweist.

13. Verfahren nach einem der vorangehenden Ansprüche, **dadurch gekennzeichnet, dass** die erste Schicht (18) und die zweite Schicht (20) des Dichtbands (16) fest miteinander verbunden sind.

14. Verfahren nach einem der vorangehenden Ansprüche, **dadurch gekennzeichnet, dass** das Dichtband (16) eine dritte Schicht (44) aus weichem Schaumstoff aufweist, die an der der ersten Schicht (18) gegenüberliegenden Seite der zweiten Schicht (20) fest mit der zweiten Schicht (20) des Dichtbands (16) verbunden ist.

## Claims

1. A method for providing a seal in window renovation with the following steps:
- provision of a sealing strip (16), which provides a first layer (18) made from a soft foam material self-restoring after compression and a second layer (20) made from a material resistant to bending;
- insertion of the sealing strip (16) into a channel-shaped recess (4) of a wall (2) which is limited by a base (10) and two side walls (12) and provides an open access portion (14), wherein the first layer (18) of the sealing strip (16) is orientated in the direction towards the base (10) of the recess (4) and is at least partially compressed in the inserted condition;
**characterised by**
- at least temporary restriction of the expansion of the first layer (18) of the sealing strip (16) by clamping the second layer (20) directly to the side walls (12) of the recess (4) or indirectly to the side walls (12) of the recess (4) with the interposition of an auxiliary clamping element (76), or at least temporary restriction of the expansion of the first layer (18) of the sealing strip (16) by means of several retaining elements (36, 46, 48, 60) which exert a retaining function on the second layer (20) of the sealing strip (16),
and in that, during the at least temporary restriction of the expansion of the first layer (18) of the sealing strip (16), a window frame (24) is inserted in the region of the recess (4) filled with the sealing strip (16).

2. The method according to claim 1,
**characterised in that**
the retaining elements (36, 46, 48, 60) comprise screws (36) or nails, which, after the insertion of the sealing strip (16), are anchored within the recess (4) into the base (10) or the side walls (12) of the recess (4) through the sealing strip (16), wherein their heads (40) exert the retaining function on the second layer (20) of the sealing strip (16).

3. The method according to claim 1,
**characterised in that**
the retaining elements (36, 46, 48, 60) comprise flat holding strips (46), which exert the retaining function on the second layer (20) of the sealing strip (16).

4. The method according to claim 3,
**characterised in that**
the retaining elements (36, 46, 48, 60) further comprise screws (48) or nails, which, after the insertion of the sealing strip (16) into the recess (4), are anchored in the base (10) or the side walls (12) of the recess (4) through the sealing strip (16),
wherein the heads (52) of the screws (48) or nails project slightly from the second layer (20) of the sealing strip (16), and that the flat holding strips (46) provide an opening (58) in their middle portion (56) and are arranged between the heads (52) of the screws (48) or the nails and the sealing strip (16),
wherein, in the inserted condition of the holding strips (46), the middle portion (56) of the flat holding strips (46) contacts the heads (52) of the screws (48) or of the nails from below.

5. The method according to claim 4,
**characterised in that**,
in the inserted condition of the holding strips (46), two lateral portions (54) of the flat holding strips (46) are supported on the wall (2) at both sides of the recess (4).

6. The method according to claim 1,
**characterised in that**,
after the step of inserting the window frame (24), the further step of releasing the retaining function is implemented.

7. The method according to claim 6,
**characterised in that**
the release of the retaining function is achieved by pulling on at least one laterally projecting pulling element (66, 74) which exerts a force on the second layer (20).

8. The method according to claim 7,
**characterised in that**
the pulling element (66) is rigidly connected to the second layer (20) of the sealing strip (16).

9. The method according to claim 8,
**characterised in that**
the pulling element is embodied as a foil-like pull-off tab (66).

10. The method according to claim 6,
**characterised in that**
the release of the retaining function is achieved by removing the holding strips (46).

11. The method according to any one of the preceding claims,
**characterised in that**
the second layer (20) of the sealing strip (16) is formed from a foam material resistant to bending.

12. The method according to any one of the preceding claims,
**characterised in that**
the second layer (20) of the sealing strip (16) provides two clamping portions (42) projecting laterally beyond the first layer (18) of the sealing strip (16) for clamping to the side walls (12) of the recess (4).

13. The method according to any one of the preceding claims,
**characterised in that**
the first layer (18) and the second layer (20) of the sealing strip (16) are connected rigidly to one another.

14. The method according to any one of the preceding claims,
**characterised in that**
the sealing strip (16) provides a third layer (44) made from a soft foam material which is rigidly connected to the second layer (20) of the sealing strip (16) on the side of the second layer (20) disposed opposite to the first layer (18).

## Revendications

1. Procédé d'étanchéification dans la rénovation de fenêtres, comprenant les étapes suivantes :
- préparation d'une bande d'étanchéité (16), qui présente une première couche (18) en mousse souple, à reprise élastique après la compression, et une deuxième couche (20) en une matière résistante à la flexion ;
- insertion de la bande d'étanchéité (16) dans un creux (4) d'une maçonnerie (2), lequel creux est limité par un fond (10) et par deux parois latérales (12) et présente une section d'accès ouverte (14), la première couche (18) de la bande d'étanchéité (16) étant orientée en direction du fond (10) du creux (4) et étant au moins en partie comprimée dans l'état d'insertion ;
**caractérisé par**
- la limitation au moins temporaire de l'expansion de la première couche (18) de la bande d'étanchéité (16) par coinçage de la deuxième couche (20) directement sur les parois latérales (12) du creux (4) ou indirectement sur les parois latérales (12) du creux (4) par intercalation d'un moyen d'auxiliaire de serrage (76), ou la limitation au moins temporaire de l'expansion de la première couche (18) de la bande d'étanchéité (16) au moyen de plusieurs éléments de retenue (36, 46, 48, 60), qui exercent sur la deuxième couche (20) de la bande d'étanchéité (16) une fonction de retenue,
et par le fait que, pendant la limitation au moins temporaire de l'expansion de la première couche (18) de la bande d'étanchéité (16), un châssis de fenêtre (24) est mis en place dans la zone du creux (4) garni de la bande d'étanchéité (16).

2. Procédé selon la revendication 1, **caractérisé en ce que** les éléments de retenue (36, 46, 48, 60) comportent des vis (36) ou des clous, qui sont ancrés au travers de la bande d'étanchéité (16), après l'insertion de la bande (16) dans le creux (4), dans le fond (10) ou dans les parois latérales (12) du creux (4), leurs têtes (40) exerçant la fonction de retenue sur la deuxième couche (20) de la bande d'étanchéité (16).

3. Procédé selon la revendication 1, **caractérisé en ce que** les éléments de retenue (36, 46, 48, 60) comportent des barres de maintien (46) plates, qui exercent la fonction de retenue sur la deuxième couche (20) de la bande d'étanchéité (16).

4. Procédé selon la revendication 3, **caractérisé en ce que** les éléments de retenue (36, 46, 48, 60) comportent en outre des vis (48) ou des clous, qui sont ancrés au travers de la bande d'étanchéité (16), après l'insertion de la bande (16) dans le creux (4), dans le fond (10) ou dans les parois latérales (12) du creux (4), les têtes (52) des vis (48) ou des clous dépassant légèrement de la deuxième couche (20) de la bande d'étanchéité (16), et que les barres de maintien plates (46) présentent dans leur section centrale (56) une ouverture (58) et sont disposées entre les têtes (52) des vis (48) ou des clous et la bande d'étanchéité (16), la section centrale (56) des barres de maintien plates (46) s'appliquant à partir du bas, dans l'état de montage des barres (46), sur les têtes (52) des vis (48) ou des clous.

5. Procédé selon la revendication 4, **caractérisé en ce que** deux sections latérales (54) des barres de maintien plates (46) s'appliquent de part et d'autre du creux (4) dans l'état de montage des barres de maintien (46) sur la maçonnerie (2).

6. Procédé selon la revendication 1, **caractérisé en ce que** l'étape supplémentaire de la suppression de la fonction de retenue s'effectue après l'étape de la mise en place du châssis de fenêtre (24).

7. Procédé selon la revendication 6, **caractérisé en ce que** la suppression de la fonction de retenue est provoquée par traction sur au moins un élément de traction (66, 74) en saillie latérale, qui exerce une force sur la deuxième couche (20).

8. Procédé selon la revendication 7, **caractérisé en ce que** l'élément de traction (66) est assemblé fixement avec la deuxième couche (20) de la bande d'étanchéité (16).

9. Procédé selon la revendication 8, **caractérisé en ce que** l'élément de traction est configuré en forme d'éclisse de traction (66) sous forme de feuille.

10. Procédé selon la revendication 6, **caractérisé en ce que** la suppression de la fonction de retenue est obtenue par retrait des barres de maintien (46).

11. Procédé selon l'une des revendications précédentes, **caractérisé en ce que** la deuxième couche (20) de la bande d'étanchéité (16) est formée d'une mousse résistante à la flexion.

12. Procédé selon l'une des revendications précédentes, **caractérisé en ce que** la deuxième couche (20) de la bande d'étanchéité (16) présente deux sections de serrage (42), en saillie latérale sur la première couche (18) de la bande d'étanchéité (16), pour le serrage sur les parois latérales (12) du creux (4).

13. Procédé selon l'une des revendications précédentes, **caractérisé en ce que** la première couche (18) et la deuxième couche (20) de la bande d'étanchéité (16) sont assemblées fixement entre elles.

14. Procédé selon l'une des revendications précédentes, **caractérisé en ce que** la bande d'étanchéité (16) présente une troisième couche (44) en mousse souple, qui est assemblée fixement avec la deuxième couche (20) de la bande d'étanchéité (16) sur le côté de la deuxième couche (20), opposé à la première couche (18).
